# EUROPÄISCHE PATENTSCHRIFT

(11) **EP 2 301 047 B1**
(45) Veröffentlichungstag und Bekanntmachung des Hinweises auf die Patenterteilung: **20.06.2012**
(21) Anmeldenummer: 09776943.4
(22) Anmeldetag: 03.07.2009
(51) Int. Cl.: H01F 7/13

(54) **HUBMAGNETANORDNUNG UND VENTILANORDNUNG**
SOLENOID ARRANGEMENT AND VALVE ARRANGEMENT
DISPOSITIF ÉLECTRO-AIMANT DE LEVAGE ET DISPOSITIF DE SOUPAPE

(30) Priorität: 11.07.2008 DE 102008032727
(43) Veröffentlichungstag der Anmeldung: 30.03.2011
(73) Patentinhaber: Robert Bosch GmbH, 70469 Stuttgart (DE)
(72) Erfinder: STRAUSS, Klemens, 97833 Frammersbach (DE); GRÜN, Jürgen, 97816 Lohr am Main (DE); BARTEL, Horst, 97816 Lohr am Main (DE); SCHEMPP, Roland, 71665 Vaihingen (DE)
(74) Vertreter: Thürer, Andreas
(86) Internationale Anmeldenummer: PCT/EP2009/004816
(87) Internationale Veröffentlichungsnummer: WO 2010/003592

(56) Entgegenhaltungen:
- EP-A- 0 204 293
- DE-A1- 4 438 158
- DE-A1- 19 717 445
- DE-A1- 19 934 846
- DE-A1- 19 953 788
- DE-A1-102006 047 923
- US-A1- 2006 043 326
- US-A1- 2007 236 089

## Beschreibung

Die Erfindung betrifft eine Hubmagnetanordnung gemäß dem Oberbegriff des Patentanspruchs 1. Die Erfindung betrifft ferner eine Ventilanordnung.

Die gattungsgemäße Hubmagnetanordnung wird vielfach als Antrieb zur Betätigung von hydraulischen oder pneumatischen Ventilen in der Fluidtechnik verwendet.

Betätigungsmagnete für die Fluidtechnik sind meist modular aufgebaut und besitzen ein mit Ausnahme einer Durchführungsöffnung für den Stößel flüssigkeitsdichtes Polrohr in dem der Anker beweglich geführt ist. Auf das Polrohr ist ein Spulenkörper aufgezogen. Der Spulenkörper wird mit einer Mutter befestigt. Zwischen einem Polkernabschnitt und einem Rohrabschnitt des Polrohrs ist üblicher Weise ein Trennring aus nicht magnetischem Material eingeschweißt. Dadurch treten die Magnetfeldlinien im Polrohr vom Polkernabschnitt auf den Anker über. Nur so kann sich ein mit Feldlinien gefüllter Arbeitsluftspalt ausbilden.

Gerade bei Schaltventilen verwendet man möglichst einfach aufgebaute Hubmagnete. So beschreibt z.B. die deutsche Patentanmeldung Nr. 10 2008 030 748 der Anmelderin ein Polrohr, welches zur Erzeugung der zwischen Polkern und Rohrabschnitt benötigten Diskontinuität im Bereich des Übergangsabschnitts eine verringerte Materialstärke aufweist. Hierbei nimmt man zu Gunsten der einfacheren Herstellung des Polrohrs einen magnetischen Nebenfluss durch den Übergangsbereich in Kauf. Diese Polrohre werden auch als dünngedrehte Polrohre bezeichnet, da die Verringerung der Materialstärke üblicher Weise durch Abdrehen erzielt wird. Dies bedingt jedoch einen - im Vergleich zum nutzbaren durch den Arbeitsluftspalt geführten magnetischen Fluss - beträchtlichen Nebenfluss. Man geht von einem Kraftverlust des Hubmagnets von etwa 10% aus, wenn ein dünngedrehtes Polrohr anstatt eines herkömmlichen Polrohrs verwendet wird, eine identische Spulenleistung vorausgesetzt. Zudem haben Hubmagnete mit dünngedrehten Polrohren oft eine für die Ventilbetätigung sehr ungünstige Kraft-Hub-Kennlinie, wie die Kennlinie 42 eines herkömmlichen Hubmagneten in Figur 3 zeigt. Die Betätigungskraft steigt erst kurz vor Anlage des Ankers am Polkern signifikant an. Ein fluidisches Ventil benötigt jedoch auf einem größeren Hubbereich eine ausreichende Betätigungskraft.

Die US 2006/0043326 A1 zeigt ein ABS Ventil mit einem kugelförmigen Anker. Der Anker ist in einem Rohrabschnitt beweglich geführt, welcher über einen Abschnitt mit sehr geringem Querschnitt in einen Polkern übergeht. Der Polkern besitzt auf seinem inneren Boden eine konusförmige Erhebung, in welche eine Schale zur Aufnahme des kugelförmigen Ankers eingesenkt ist. Der Anker dient gleichzeitig als Ventilglied. Durch diese Kontur des Polkernbodens wird die Hubkraft im polkernnahen Bereich stark erhöht, da sich das von Magnetfeldlinien durchsetzte Volumen mit der Bewegung des Ankers vor allem im polkernnahen Bereich schnell verkleinert.

Es ist die Aufgabe der vorliegenden Erfindung, eine verbesserte Hubmagnetanordnung anzugeben, welche insbesondere eine für die Ventilbetätigung geeignete Kennlinie besitzt.

Diese Aufgabe wird durch eine Hubmagnetanordnung mit den Merkmalen des Patentanspruchs 1 gelöst.

Die Erfindung beruht allgemein darauf, bei einem Hubmagneten, bei welchem eine magnetische Diskontinuität im Polrohr mittels Verringerung der effektiven Materialstärke gebildet ist - z.B. eine Verringerung der Stärke, insbesondere der Wandstärke des magnetisch wirksamen Materials -, die dem Polkernabschnitt zugewandte Stirnseite des Ankers und einen im Innern des Polrohrs am Polkernabschnitt vorgesehenen Boden jeweils mit einer Kontur zu versehen, welche eine gegenseitige axiale Überlappung aufweisen. Dies ermöglicht bei geringem Fertigungsaufwand eine vorteilhafte Beeinflussung der Kraft-Hub-Kennlinie des Hubmagneten.

Die besagten Konturen sind erfindungsgemäß bundförmige und konusförmige Erhebungen. Die jeweilige Gegenkontur besitzt geometrisch entsprechende Einsenkungen.

Besonders bevorzugt ist eine Ausgestaltung gemäß Anspruch 2, bei der der Übergangsabschnitt zwischen Polkernabschnitt und Rohrabschnitt des Polrohrs eine verringerte Wandstärke aufweist. Zusätzlich ist am Anker mittels eines vorstehenden Bunds eine Stufe gebildet. Die Bodenfläche am Polkernabschnitt ist ebenfalls durch eine zylindrische Einsenkung gestuft. Der Bund des Ankers ist in die Einsenkung aufnehmbar, in dem Sinn, dass zumindest ein Abschnitt des Bunds bei Anlage des Ankers an der Bodenfläche in die Einsenkung eintaucht.

Auf diese Weise kann die Kraft-Hub-Kennlinie der Hubmagnetanordnung so gestaltet werden, dass in einem größeren Bereich der Kennlinie eine ausreichende Betätigungskraft verfügbar ist. Die magnetischen Feldlinien konzentrieren sich durch die erfindungsgemäße Bauweise stärker auf den Bereich zwischen dem Anker und der Bodenfläche des Polkernabschnitts. Auf dem Weg des Ankers aus seiner polkernabseitigen Endlage bis zum Eintauchen des Bunds in die Einsenkung steht dadurch eine hohe Betätigungskraft zur Verfügung. Die Betätigungskraft steigt dabei kurz vor dem Eintauchen des Bunds in die Einsenkung deutlich an. Nach dem Eintauchen fällt die Betätigungskraft ab. Auf dem restlichen Weg des Ankerhubs bis zum Anliegen an der Bodenfläche steht eine moderate Betätigungskraft zur Verfügung. Durch die verringerte Betätigungskraft auf dem letzten Hubabschnitt verringert sich auch die mechanische Belastung des Polrohrs und einer ggf. zwischen Anker und Polkernabschnitt vorhandenen Antiklebscheibe. Es werden zudem bessere Abschaltzeiten erreicht.

Mittels der erfindungsgemäßen Hubmagnetanordnung lassen sich Ventile, die zumeist schon zu Beginn eines Öffnungsvorgangs des Ventilsschiebers hohe Betätigungskräfte benötigen, sicher ansteuern bzw. durchschalten. Durch die schon auf einem polkernfernen Abschnitt des Hubs vorhandene hohe Betätigungskraft kann eine relativ schwach dimensionierte Spule eingesetzt werden. Der Strombedarf für die Betätigung ist gegenüber herkömmlichen Hubmagneten verringert. Zudem lässt sich nun eine Hubmagnetanordnung bereitstellen, die auch unter Verwendung von dünngedrehten Polrohren eine genau definierte, von herstellungsbedingten Toleranzen weitgehend unabhängige Kennlinie aufweist. In dieser Anmeldung wird der Einfachheit halber der Begriff dünngedrehtes Polrohr verwendet. Dieser Begriff soll sich jedoch allgemein auf Hubmagnetanordnungen mit einem Polrohr, welches eine reduzierte Wandstärke im Übergangsabschnitt zwischen Polkern und Rohrabschnitt aufweist, beziehen. Die reduzierte Wandstärke kann nicht nur durch Drehen sondern auch durch andere Prozesse erzeugt werden. Als Beispiele seien Rollieren, Rundkneten, Strecken eines stabförmigen Halbzeugs oder Einformen eines Rings aus nicht magnetischen Material genannt, wie in der bereits genannten deutschen Patentanmeldung 10 2008 030 748 der Anmelderin beschrieben. Alle diese Verfahren zur Reduzierung der Wandstärke im Übergangsabschnitt sollen durch den Begriff "dünngedrehtes Polrohr" umfasst sein.

Die Aufgabe wird ebenfalls durch eine Ventilanordnung gelöst, welche mit einer solchen Hubmagnetanordnung ausgestattet ist. Durch Abstimmung der Konturen, insbesondere der Länge des Bunds und ggf. der Länge eines Kragens am Polkernabschnitt kann die Kraft-Hub-Kennlinie der Hubmagnetanordnung optimal auf die Betätigungskraftanforderungen der Ventilanordnung angepasst werden.

Vorteilhafte Ausgestaltungen der vorliegenden Erfindung sind in den Unteransprüchen angegeben.

Die besagten Konturen können die unterschiedlichsten Formen aufweisen. Geeignet sind z.B. bundförmige, ringförmige und konusförmige Erhebungen. Diese müssen nicht unbedingt konzentrisch zur Bewegungsachse des Ankers ausgebildet sein, die konzentrische Form erleichtert jedoch eine Fertigung. Die jeweilige Gegenkontur besitzt erfindungsgemäß geometrisch entsprechende Einsenkungen.

Vorzugsweise sind, wie gesagt, der Polkernabschnitt, der Übergangsabschnitt und der Rohrabschnitt das Polrohrs einstückig aus einem magnetisierbaren Material ausgebildet. Dies erlaubt eine besonders kostengünstige Fertigung des Polrohrs. Besonders einfach gestaltet sich die Fertigung, wenn der Übergangsabschnitt eine Radialnut in einer Außenfläche des Polrohrs aufweist. Die Übergänge von der Radialnut zum Polkernabschnitt bzw. von der Radialnut zum Rohrabschnitt können abgerundet sein, um einer Rissbildung vorzubeugen.

Der Bund kann etwas kürzer ausgebildet sein, als ein Kragenabschnitt des Polkerns. Dadurch kann die geringe durch den Kragenabschnitt bewirkte Krafterhöhung im polkernfernen Abschnitt der Kennlinie genutzt werden.

Gemäß einer bevorzugten Ausgestaltung der vorliegenden Erfindung ist ein Radialspalt zwischen dem Bund und der Einsenkung so bemessen, dass eine Bewegung des Ankers in einer dem Polkernabschnitt zugeordneten Endlage fluidisch bedämpft ist. Dadurch wird die mechanische Belastung des Polrohrs und ggf. einer zwischen Anker und Polkernabschnitt eingelegte Antiklebscheibe verringert.

Gemäß einer besonders bevorzugten Ausgestaltung der vorliegenden Erfindung sind eine erste Position des Ankers, bei der die Stirnfläche des Ankers einem polkernabschnittseitigen Ende des Übergangsabschnitts gegenübersteht, und/oder eine zweite Position des Ankers, bei der eine Stirnfläche des Bunds des Ankers der Bodenfläche des Polkernabschnitts gegenübersteht, entsprechend einem erwarteten Kräfteprofil von bei einem Öffnungsvorgang auf den Ventilschieber wirkenden Strömungskräften angeordnet.

Vorzugsweise entspricht die zweite Position des Ankers einem nahezu vollständig geöffneten Steuerquerschnitt. An dieser Stelle lassen die strömungsbedingten Rückstellkräfte auf den Ventilschieber nach. Die ab dem Eintauchen des Bunds in die Einsenkung verringerten Betätigungskräfte sind noch ausreichend um das Ventil voll durchzuschalten.

Nachfolgend werden die vorliegende Erfindung und deren Vorteile unter Bezugnahme auf das in den Figuren dargestellte Ausführungsbeispiel näher erläutert.
- Figur 1: zeigt eine Hubmagnetanordnung gemäß der vorliegenden Erfindung mit einem an einen Ventilgehäuse befestigten Polrohr, mit einem auf dem Polrohr aufsitzenden Spulenkörper und mit einem den Spulenkörper umschließendes Gehäuse,
- Figur 2: zeigt einen Schnitt durch das Polrohr der in Figur 1 dargestellten Hubmagnetanordnung und
- Figur 3: zeigt eine Kraft-Hub-Kennlinie der erfindungsgemäßen Hubmagnetanordnung im Vergleich zu einer Kraft-Hub-Kennlinie eines herkömmlichen Hubmagneten.

Die Figur 1 zeigt den typischen Aufbau eines Hubmagnets 1, wie er zur Betätigung von Schaltventilen der Fluidtechnik eingesetzt wird. An einem Ventilgehäuse 3 ist ein Polrohr 5 des Hubmagnets 1 in die Ventilbohrung eingeschraubt. Auf das Polrohr 5 ist eine Magnetspule 7 aufgesteckt. Die Magnetspule 7 wird mittels einer Mutter 9 auf dem Polrohr 5 gesichert. An einem Übergangsabschnitt 14 ist das Polrohr 5 hinsichtlich seines Außenradius eingeschnürt.

Den Aufbau des Polrohrs 5 und des darin geführten Ankers gemäß der vorliegenden Erfindung verdeutlicht die Figur 2. Ein Polrohrkörper 11 wird aus einem ferromagnetischem Stahl, z.B. aus einer Stangenware durch spanende Bearbeitung in der dargestellten Form bereitgestellt.

Der Polrohrkörper 11 unterteilt sich axial in einen Polkern 12, einen Übergangsabschnitt 14 und einen Rohrabschnitt 16. Die insgesamt büchsenartige Form des Polrohrkörpers 11 erlaubt das Einsetzen eines Ankers 20 in eine zentrale Bohrung 18. Die Bohrung 18 wird an ihrem dem Polabschnitt 12 abgewandten Ende an der Öffnung des Rohrabschnitts 16 später mit einem Verschlussstück - auch Hubbegrenzung genannt - (nicht dargestellt) versehen, welches gleichzeitig ein Gewinde zur Befestigung der Mutter 9 trägt.

Vom Polkern 12 steht ein ringkonusförmiger Kragen 22 vor. Dieser geht über eine Rundung 24 in den Übergangsabschnitt 14 über. Im Vergleich zum Polkern 12 und dem Rohrabschnitt 16 ist die Außenumfangsfläche des Polrohrs 5 am Übergangsabschnitt 14 durch eine Radialnut eingeschnürt. Über eine weitere Rundung 24 und eine schräg angestellte Konusaußenfläche geht der Übergangsabschnitt 14 in den Rohrabschnitt 16 über.

In der Bohrung 18 ist der Anker 20 axial verschiebbar gelagert. Im Arbeitsluftspalt zwischen dem Anker 20 und dem Polkern 12 ist eine Antiklebscheibe 26 eingelegt.

Der Anker 20 ist an seiner dem Polkern 12 zugewandten Stirnseite durch eine Stufe konturiert: Aus der ringförmig ausgebildeten Stirnfläche 28 steht ein zylinderförmiger Bund 30 vor.

In der Bodenfläche 32 der Bohrung 18 ist eine Einsenkung 34 vorhanden welche mit dem Bund 30 geometrisch korrespondiert. Dies bedeutet, dass der Bund 30 in die Einsenkung 34 eintauchen kann. Die axiale Ausdehnung des Bunds 30 sowie dessen radiale Ausdehnung ist in Bezug auf die gewünschte Kennlinienform gewählt, wie später noch erläutert wird. Die Tiefe der Einsenkung 34 ist so gewählt, dass unter Berücksichtigung der Antiklebscheibe 26 noch ein Spalt zwischen dem Boden der Einsenkung 34 und der Stirnfläche des Bunds 30 besteht, wenn sich der Anker 20 in seiner polkernseitigen Endlage befindet.

Die Figur 3 zeigt die Kraft-Hub-Kennlinie 40 der erfindungsgemäßen Hubmagnetanordnung 1 im Vergleich mit der Kraft-Hub-Kennlinie 42 einer herkömmlichen Hubmagnetanordnung, welche zwar ein dünn gedrehtes Polrohr, jedoch keine Konturierung der polkernseitigen Ankerstirnseite bzw. des Bodens der Bohrung 18 am Polkern 12 aufweist.

Bei der erfindungsgemäßen Hubmagnetanordnung 1 konnte, wie die Kennlinie 40 gegenüber der Kennlinie 42 zeigt, ein verstärkter Anstieg der Betätigungskraft in einem frühen Abschnitt 40a des Hubvorgangs erzielt werden. Dabei besitzt der Anker 20 noch einen großen Abstand vom Polkern 12. Die Konturen von Ankerstirnfläche und Bodenfläche des Polkerns 12, also Bund 30 und Einsenkung 34, befinden sich noch nicht in axialer Überlappung.

Die Kennlinie 40 steigt bei weiterer Annäherung des Ankers 20 an den Polkern 12 weiter steil an, um im Abschnitt 40b ein Plateau auszubilden. Der Abschnitt 40b entspricht einer Stellung des Ankers 20, bei der der Bund 30 knapp vor der Bodenfläche 32 steht, also noch nicht in die Einsenkung 34 eintaucht.

Mit der Ausbildung einer axialen Überlappung, in diesem Beispiel beim Eintauchen des Bunds 30 in die Einsenkung 34 sinkt die Kennlinie 40 im Abschnitt 40c zunächst ab. Bei Anlage des Ankers 20 am Polkern 12 steigt die Kennlinie 40 schließlich mäßig an und schließt mit der Haltekraft 40d ab, sie übersteigt das in Abschnitt 40b erreichte Plateau jedoch nicht mehr.

Der Einfluss des ringkonusförmigen Kragens 22 auf die Kennlinie 40 und ebenso auf die Kennlinie 42 ist marginal. Im Hubbereich 44 ist allenfalls eine minimale Aufwölbung in der Kennlinie 42 zu erkennen. Die durch die Konturierung des Ankers 20 und des Bodens am Polkern 12 erzielte Kennlinienanhebung in der Kennlinie 40 übersteigt einen Einfluss des ringkonusförmigen Kragens 22 bei weitem.

Durch Anpassen der axialen Ausdehnung des Bunds 30 kann die Lage des Plateauabschnitts 40b der Kennlinie 40 variiert werden. Die radiale Ausdehnung des Bunds 30 und die Größe des Radialspalts zwischen Bund 30 und Einsenkung 34 haben Einfluss auf die Höhe des Plateaus bzw. auf die unterschiedlich starke Ausprägung der Kennlinienanhebung der Kennlinie 40 gegenüber der Kennlinie 42. Der in Endlage des Ankers 20 am Polkern 12 verbleibende Luftspalt zum Boden der Einsenkung 34 hat Einfluss auf die Haltekraft 40d. Durch insbesondere die beschriebenen Anpassungen der Ankerkontur und der Bodenkontur wird die Kennlinie 40 so auf die Betätigungskraftkennlinie eines fluidischen Ventils abgestimmt, dass ein Bereich, in welchem hohe Betätigungskräfte gefordert sind - z.B. vom Beginn der Öffnung eines Fluidpfads im Ventil bis hin zu dessen vollständiger Öffnung - etwa mit dem Plateau 40b übereinstimmen. So können insbesondere Strömungskräfte welche in Schließrichtung des Ventils wirken sicher überwunden werden und der Ventilschieber aus jedem Betätigungszustand durchgeschaltet werden.

Insbesondere bei Proportionalventilen, bei denen die Position des Ventilsschiebers durch die gegen eine Feder wirkende vom Hubmagneten 1 bereitgestellte Betätigungskraft gesteuert wird, ist die im Bereich 40c fallende Kennlinie 40 von Vorteil. Es ergibt sich dort ein auf der Positionsachse sehr schmaler Schnittbereich zwischen der Federkennlinie und der Kraft-Hub-Kennlinie 40. Die gewünschte Position des Ventilschiebers kann damit sehr genau und mit wenig Streuung durch die Bestromung des Hubmagneten 1 angesteuert werden.

Die Erfindung beruht allgemein darauf, bei einem Hubmagneten, bei welchem eine magnetische Diskontinuität im Polrohr mittels Verringerung der effektiven Materialstärke gebildet ist - z.B. eine Verringerung der Stärke, insbesondere der Wandstärke des magnetisch wirksamen Materials -, die dem Polkernabschnitt zugewandte Stirnseite des Ankers und einen im Innern des Polrohrs am Polkernabschnitt vorgesehenen Boden jeweils mit einer Kontur zu versehen, welche eine gegenseitige axiale Überlappung zulassen. Dies ermöglicht bei geringem Fertigungsaufwand eine vorteilhafte Beeinflussung der Kraft-Hub-Kennlinie des Hubmagneten.

### Bezugszeichen

- 1: Hubmagnet
- 3: Ventilgehäuse
- 5: Polrohr
- 7: Magnetspule
- 9: Mutter
- 11: Polrohrkörper
- 12: Polkern
- 14: Übergangsabschnitt
- 16: Rohrabschnitt
- 18: Bohrung
- 20: Anker
- 22: Kragen
- 24: Rundung
- 26: Antiklebscheibe
- 28: Ringstirnfläche
- 30: Bund
- 32: Bodenfläche
- 34: Einsenkung
- 40: Kraft-Hub-Kennlinie
- 40a: Kennlinienabschnitt
- 40b: Kennlinienabschnitt
- 40c: Kennlinienabschnitt
- 40d: Haltekraft
- 42: Kraft-Hub-Kennlinie
- 44: Hubbereich

## Patentansprüche

1. Hubmagnetanordnung, umfassend
ein Polrohr (5), welches sich axial in einen Polkernabschnitt (12), einen Übergangsabschnitt (14) und einen Rohrabschnitt (16) gliedert, wobei der Übergangsabschnitt (14) zur Erzeugung einer magnetischen Diskontinuität im Polrohr eine geringere effektive Materialstärke aufweist als der Rohrabschnitt (16), und
einen im Polrohr beweglich geführten Anker (20), wobei eine dem Polkernabschnitt (12) zugewandte Stirnseite des Ankers (20) und ein im Innern des Polrohrs (5) am Polkernabschnitt (12) vorgesehener Boden (32, 34) jeweils eine Kontur aufweisen, welche eine gegenseitige axiale Überlappung aufweisen,
**dadurch gekennzeichnet dass,**
eine der Konturen einen einstufigen oder mehrstufigen Bund (30) oder einen Konus aufweist und dass die jeweils andere Kontur eine dem Bund (30) bzw. dem Konus in der Form entsprechende Einsenkung (34) besitzt.

2. Hubmagnetanordnung, nach Anspruch 1,
wobei der Übergangsabschnitt (14) eine geringere Wandstärke aufweist als der Rohrabschnitt (16),
der Anker (20) an seiner dem Polkernabschnitt (12) zugewandten Stirnseite einen aus einer Stirnfläche (28) axial vorstehenden Bund (30) aufweist,
in einer dem Anker (20) zugewandten Bodenfläche des Polkernabschnitts (12) eine zylindrische Einsenkung (34) vorhanden ist, und
der Bund (30) des Ankers (20) in die Einsenkung (34) aufnehmbar ist.

3. Hubmagnetanordnung nach Anspruch 2, **dadurch gekennzeichnet, dass** der Polkernabschnitt (12), der Übergangsabschnitt (14) und der Rohrabschnitt (16) einstückig aus einem magnetisierbaren Material ausgebildet sind.

4. Hubmagnetanordnung nach Anspruch 2 oder 3, **dadurch gekennzeichnet, dass** der Polkernabschnitt (12) von der Bodenfläche ausgehend einen ringförmigen, insbesondere ringkonusförmigen Kragenabschnitt (22) aufweist, an den sich der Übergangsabschnitt (14) mit gleichmäßiger Wandstärke anschließt, und dass eine axiale Abmessung des Kragenabschnitts (22) eine axiale Abmessung des Bunds (30) übersteigt.

5. Hubmagnetanordnung nach einem der vorangehenden Ansprüche 2 bis 4, **dadurch gekennzeichnet, dass** der Übergangsabschnitt (14) eine Radialnut in einer Außenfläche des Polrohrs (5) aufweist.

6. Hubmagnetanordnung nach Anspruch 5 **dadurch gekennzeichnet, dass** die Übergänge von der Radialnut zum Polkernabschnitt (12) bzw. von der Radialnut zum Rohrabschnitt (16) abgerundet sind.

7. Hubmagnetanordnung nach einem der vorangehenden Ansprüche 2 bis 6, **dadurch gekennzeichnet, dass** ein Radialspalt zwischen dem Bund (30) und der Einsenkung (34) so bemessen ist, dass eine Bewegung des Ankers (20) in einer dem Polkernabschnitt (12) zugeordneten Endlage fluidisch bedämpft ist.

8. Ventilanordnung mit einem Gehäuse (3), mit einem in einer Ventilbohrung innerhalb des Gehäuses (3) beweglich geführten Ventilschieber, durch welchen ein Steuerquerschnitt einer fluidischen Verbindung verstellbar ist, und mit einer Hubmagnetanordnung (1) nach einem der Ansprüche 1 bis 7, welche zur Betätigung des Ventilschiebers vorgesehen ist.

9. Ventilanordnung nach Anspruch 8, **dadurch gekennzeichnet, dass** eine erste Position des Ankers (20), bei der die Stirnfläche (28) des Ankers (20) einem polkernabschnittseitigen Ende des Übergangsabschnitts (14) gegenübersteht, und/oder dass eine zweite Position des Ankers (20), bei der eine Stirnfläche des Bunds (30) des Ankers (20) der Bodenfläche (32) des Polkernabschnitts (12) gegenübersteht, entsprechend einem erwarteten Kräfteprofil von bei einem Öffnungsvorgang auf den Ventilschieber wirkenden Strömungskräften angeordnet sind.

10. Ventilanordnung nach Anspruch 9, **dadurch gekennzeichnet, dass** die zweite Position des Ankers (20) einem nahezu vollständig geöffneten Steuerquerschnitt entspricht.

## Claims

1. Solenoid arrangement comprising
a pole tube (5) which is axially made up of a pole core section (12), a transition section (14) and a tube section (16), with the transition section (14) having a lower effective material strength than the tube section (16) in order to generate a magnetic discontinuity in the pole tube, and
an armature (20) which is guided in a movable manner in the pole tube, with an end face of the armature (20) which faces the pole core section (12) and a base (32, 34) which is provided in the interior of the pole tube (5) on the pole core section (12) in each case having a contour, these contours overlapping in the axial direction,
**characterized in that**
one of the contours has a single-stage or multi-stage collar (30) or a cone, and **in that** the respectively other contour has a recess (34) which corresponds to the shape of the collar (30) or the cone.

2. Solenoid arrangement according to Claim 1,
with the transition section (14) having a lower wall thickness than the tube section (16),
the armature (20) having a collar (30), which projects axially from an end surface (28), at its end face which faces the pole core section (12),
there being a cylindrical recess (34) in a base surface of the pole core section (12) which faces the armature (20), and
it being possible for the collar (30) of the armature (20) to be accommodated in the recess (34).

3. Solenoid arrangement according to Claim 2, **characterized in that** the pole core section (12), the transition section (14) and the tube section (16) are integrally formed from a magnetized material.

4. Solenoid arrangement according to Claim 2 or 3, **characterized in that** the pole core section (12) has, starting from the base surface, an annular flange section (22), in particular a flange section in the form of an annular cone, the transition section (14) adjoining said flange section with an equal wall thickness, and **in that** an axial size of the flange section (22) exceeds an axial size of the collar (30).

5. Solenoid arrangement according to one of the preceding Claims 2 to 4, **characterized in that** the transition section (14) has a radial groove in an outer surface of the pole tube (5).

6. Solenoid arrangement according to Claim 5, **characterized in that** the transitions from the radial groove to the pole core section (12) or from the radial groove to the tube section (16) are rounded.

7. Solenoid arrangement according to one of the preceding Claims 2 to 6, **characterized in that** a radial gap between the collar (30) and the recess (34) is of such a size that a movement of the armature (20) into an end position which is associated with the pole core section (12) is fluidically damped.

8. Valve arrangement having a housing (3), having a valve slide which is guided such that it can move in a valve bore inside the housing (3) and by means of which a control cross section of a fluid connection can be adjusted, and having a solenoid arrangement (1) according to one of Claims 1 to 7 which is intended to operate the valve slide.

9. Valve arrangement according to Claim 8, **characterized in that** a first position of the armature (20), in which first position the end surface (28) of the armature (20) is situated opposite an end of the transition section (14) which is on the pole core section side, and/or **in that** a second position of the armature (20), in which second position an end surface of the collar (30) of the armature (20) is situated opposite the base surface (32) of the pole core section (12), are/is arranged in accordance with an expected force profile of flow forces which act on the valve slide in the event of an opening process.

10. Valve arrangement according to Claim 9, **characterized in that** the second position of the armature (20) corresponds to a virtually completely open control cross section.

## Revendications

1. Ensemble magnétique de levage comprenant
un tube polaire (5) formé axialement par une partie (12) de noyau polaire, une partie de transition (14) et une partie tubulaire (16), la partie de transition (14) présentant une épaisseur effective de matière moindre que celle de la partie tubulaire (16) en vue de former une discontinuité magnétique dans le tube polaire, et
un induit (20) guidé à déplacement dans le tube polaire,
un côté frontal de l'induit (20) tourné vers la partie (12) de noyau polaire et un fond (32, 34) prévu à l'intérieur du tube polaire (5) sur la partie (12) de noyau polaire présentant tous deux un gradin en superposition axiale mutuelle, **caractérisé en ce que**
l'un des contours présente un gradin (30) à une ou plusieurs marches ou un cône et
**en ce que** l'autre contour présente un renfoncement (34) dont la forme correspond à celle du gradin (30) ou du cône.

2. Ensemble magnétique de levage selon la revendication 1, dans lequel l'épaisseur de la paroi de la partie de transition (14) est moindre que celle de la partie tubulaire (16), l'induit (20) présentant sur son côté frontal tourné vers la partie (12) de noyau polaire un gradin (30) qui déborde d'une surface frontale (28),
la surface de fond de la partie (12) de noyau polaire tournée vers l'induit (20) présente un renfoncement cylindrique (34) et
le gradin (30) de l'induit (20) peut être reçu dans le renfoncement (34).

3. Ensemble magnétique de levage selon la revendication 1, **caractérisé en ce que** la partie (12) de noyau polaire, la partie de transition (14) et la partie tubulaire (16) sont formées d'un seul tenant en un matériau magnétisable.

4. Ensemble magnétique de levage selon les revendications 2 ou 3, **caractérisé en ce que** la partie (12) de noyau polaire présente partant de la surface de fond une partie en collet (22) de forme annulaire, en particulier en forme d'anneau conique, à laquelle se raccorde la partie de transition (14) à épaisseur uniforme de paroi et **en ce que** la dimension axiale de la partie en collet (22) dépasse la dimension axiale du gradin (30).

5. Ensemble magnétique de levage selon l'une des revendications 2 à 4 qui précèdent, **caractérisé en ce que** la partie de transition (14) présente une rainure radiale dans une surface extérieure du tube polaire (5).

6. Ensemble magnétique de levage selon la revendication 5, **caractérisé en ce que** les transitions entre la rainure radiale et la partie (12) de noyau polaire ou entre la rainure radiale et la partie tubulaire (16) sont arrondies.

7. Ensemble magnétique de levage selon l'une des revendications 2 à 6 qui précèdent, **caractérisé en ce qu'**un interstice radial prévu entre le gradin (30) et le renfoncement (34) présente des dimensions telles qu'un déplacement de l'induit (20) vers une position finale associée à la partie (12) de noyau polaire est amortie à l'aide d'un fluide.

8. Ensemble de soupape doté d'un boîtier (3), d'un coulisseau de soupape guidé à déplacement dans un alésage de soupape à l'intérieur du boîtier (3) et par lequel une section transversale pilote d'une liaison pour fluide peut être ajustée, et d'un ensemble magnétique de levage (1) selon l'une des revendications 1 à 7, prévu pour actionner le coulisseau de soupape.

9. Ensemble de soupape selon la revendication 8, **caractérisé en ce qu'**une première position de l'induit (20) dans laquelle la surface frontale (28) de l'induit (20) déborde d'une extrémité, située du côté de la partie de noyau polaire, de la partie de transition (14) et/ou une deuxième position de l'induit (20) dans laquelle une surface frontale du collet (30) de l'induit (20) déborde de la surface de fond (32) de la partie (12) de noyau polaire sont disposées en correspondance à un profil dynamique attendu des forces d'écoulement qui agissent sur le coulisseau de soupape lors d'une opération d'ouverture.

10. Ensemble de soupape selon la revendication 9, **caractérisé en ce que** la deuxième position de l'induit (20) correspond à une section pilote presque complètement ouverte.
